# FASCICULE DE BREVET EUROPEEN

(11) **EP 0 271 393 B1**
(45) Date de publication et mention de la délivrance du brevet: **25.09.1991**
(21) Numéro de dépôt: 87402626.3
(22) Date de dépôt: 20.11.1987
(51) Int. Cl.: B25B 11/02

(54) **Procédé et dispositif pour l'assemblage des éléments constitutifs d'une ligne d'échappement de moteur**
Verfahren und Einrichtung zum Zusammenbau der konstitutiven Elemente einer Motorauspufflinie
Method and device for assembling the constitutive elements of an engine exhaust line

(30) Priorité: 21.11.1986 FR 8616222
(43) Date de publication de la demande: 15.06.1988
(73) Titulaire: REGIE NATIONALE DES USINES RENAULT, 92109 Boulogne-Billancourt (FR)
(72) Inventeur: Lebourhis, Philippe, F-78320 Le Mesnil Saint Denis (FR); Przybyl, Maurice, F-95400 Arnouville les Gonesse (FR)

(56) Documents cités:
- CH-A- 434 150
- FR-A- 2 531 488
- GB-A- 1 505 258
- US-A- 2 713 725
- US-A- 3 507 487

## Description

La présente invention se rapporte à l'assemblage et au contrôle des éléments constitutifs d'une ligne d'échappement de moteur à combustion interne (voir par example. GB-A- 1505258).

Elle vise plus particulièrement un procédé et un dispositif destinés à de telles opérations, et applicables également pour le contrôle d'éléments d'échappement et de barres anti-devers.

Pour ces différentes opérations, une grande précision est requise en raison d'un nombre élevé d'éléments constitutifs (tuyau de sortie de collecteur, tuyau de descente de collecteur, tuyau d'entrée de catalyseur, catalyseur, tuyau d'entrée d'un volume de détente, volume de détente, tuyau de sortie de volume de détente, tuyau d'entrée de silencieux, silencieux, canule), d'une longueur importante de la ligne d'échappement et de la complexité de celle-ci due à un tracé de ligne brisée aux angles alternativement saillants et rentrants.

L'invention se propose donc de résoudre ce problème. A cet effet, et dans l'optique d'un gain de temps et d'une amélioration de la qualité, elle a pour objet un procédé selon la revendication 1.

Ce procédé permet un positionnement très précis dans l'espace au moyen de supports d'assemblage faciles et rapides à régler.

Il s'avère ainsi facile d'afficher sur un écran, les paramètres de règlage des supports d'assemblage, une fois que l'ordinateur utilisé a enregistré la forme d'une section tubulaire définie par ses coordonnées, ainsi que les emplacements des supports choisis.

D'autres avantages de l'invention ressortiront plus clairement de la description qui suit, d'un mode de réalisation préféré, donné à titre d'exemple non limitatif, en référence aux dessins annexés dans lesquels :
- la figure 1 représente une vue en perspective d'une ligne d'échappement ;
- la figure 2 représente une vue en perspective d'une implantation d'un repère dit "référentiel véhicule" ;
- la figure 3 représente un schéma de principe relatif au procédé conforme à l'invention ;
- la figure 4 représente une vue schématique en perspective d'un support d'assemblage ;
- la figure 5 représente une vue partielle en perspective d'une ligne d'échappement assemblée sur supports en vé ;
- la figure 6 représente une vue en élévation d'un support d'assemblage ; et - la figure 7 représente une vue de droite de la figure précédente, en coupes partielles suivant A-A et B-B ;

Conformément à l'invention, l'assemblage de différents éléments constituant une ligne d'échappement telle qu'illustrée à la figure 1, est effectué suivant le principe suivant. Les sections rectilignes et tubulaires de cette ligne sont assimilées à des vecteurs, et sont appuyées sur des supports d'assemblage S en vé. Ceux-Ci sont judicieusement placés et réglés de façon à positionner convenablement les tuyaux, pot de détente, silencieux, crochets, pattes, supports sur brides etc...

Les différents paramètres de réglage sont obtenus au moyen d'un programme alimenté par des données habituelles en provenance des bureaux d'études.

En effet, l'assemblage de la ligne d'échappement s'effectue sur un marbre quadrillé (Figure 4).

Les coordonnées des différents points définissant chaque élément constitutif sont données dans le "référentiel véhicule" défini par le bureau d'études (figure 2).

Ce marbre quadrillé est gradué selon ce repère. Le positionnement des différentes sections tubulaires est réalisé à l'aide de supports réglables d'assemblage S qui les soutiennent (figure 5).

Ces supports d'assemblage permettent le réglage (figure 3) :
- des trois coordonnées d'un point de l'axe de la section tubulaire défini dans l'espace et choisi comme référence du support ;
- et des deux angles d' inclinaison α et d'orientation β du vecteur définissant l'axe de cette section tubulaire au point où est placé ce support.

Le positionnement des différents "volumes" constituant les sections non tubulaires de la ligne d'échappement est rendu possible par l'adoption sur ce support d'assemblage d'un moyen de réglage de la rotation γ de chaque volume autour de son propre axe.

Le calcul des paramètres de réglage de chaque support d'assemblage porteur de sections tubulaires est réalisé par un logiciel.

Une fois que les formes des sections tubulaires définies par leurs coordonnées axiales, et les emplacements des supports choisis sont introduits dans l'ordinateur, le traitement peut s'effectuer, puis les paramètres sont affichés en sortie.

Le système de programmation comprend un ordinateur, un terminal pourvu d'un clavier alphanumérique et d'un écran, une imprimante et un programme spécifique pour le calcul de ces paramètres de réglage.

En référence aux figures 4 à 7 un dispositif pour la mise en oeuvre du procédé d'assemblage et de contrôle précédemment décrit comprend :

- un marbre quadrillé 0 gradué suivant le"référentiel véhicule" ;
- et différents supports d'assemblage S constitués chacun des pièces suivantes :
- une embase croisée constituée :
- d'une glissière 6 fixée sur le marbre quadrillé 0 et sur laquelle coulisse un chariot 5 dans un plan parallèle au plan du marbre quadrillé 0,
- un deuxième chariot 4 coulisse sur un chariot 5 dans un plan parallèle au plan du marbre quadrillé 0 et suivant une direction perpendiculaire à la direction du coulissement du chariot 5,
   Les chariots 4 et 5 sont munis chacun d'un vernier 20 en vis-à-vis d'une échelle 21 fixée sur la glissière sur laquelle ils coulissent pour mesurer les valeurs XR et YR.
- une embase porte-vé 3 montée sur la face supérieure du chariot 4 et pouvant tourner d' un angle d'orientation ß perpendiculaire à cette face, c'est-à-dire perpendiculaire au plan du marbre quadrillé 0.
- une règle 2 fixée pependiculairement à la face de l'embase 3, c'est-à-dire perpendiculairement à la face du marbre quadrillé 0, sur laquelle coulisse suivant une direction ZR un vernier porte-vé 15 avec une embase 1 pouvant tourner d,un angle α autour d'un axe perpendiculaire à la règle 2, c'est-à-dire parallèlement au marbre quadrillé 0 avec un vernier 16 sur l'embase 1 pour mesurer la valeur de l´angle α.

## Revendications

1. Procédé pour l'assemblage des éléments constitutifs d'une ligne d'échappement de moteur à combustion interne qui consiste à assimiler les sections rectilignes tubulaires desdits éléments à des vecteurs pour pouvoir les positionner avec précision dans l'espace sur des supports d'assemblage (S) en vé, caractérisé en ce que les supports d'assemblage sont réglable le long de trois axes (XR,YR,ZR) et autour de deux axes (α,β), et eu ce que les coordonnées de points de chaque élément constitutif de la ligne d'échappement qui sont définis dans un "référentiel voiture". sont traités par un logiciel spécifique qui définit l'emplacement de chaque support (S) sur le marbre gradué (D) ainsi que les valeurs de réglage de chacun des cinq axes (XR, YR, ZR, α, β) de chaque support (S).

2. Dispositif mettant eu oeuvre le procedé de la revendication 1 qui comprend :
- un marbre quadrillé (0) grdué suivant le référentiel,
- différents supports d'assemblage (S) constitués chacun d'une embase à déplacements rectilignes orthogonaux et dans des plans parallèles au plan du marbre (0) constituée :
a) d'une glissière (6) fixée sur le marbre quadrillé (O) et sur laquelle coulisse un premier chariot (5) dans un plan parallèle au plan dudit marbre quadrillé et
b) d'un deuxième chariot (4) coulissant sur le premier chariot (5) dans un plan parallèle au plan du marbre quadrillé et suivant une direction perpendiculaire à la direction de coulissement dudit premier chariot,
- une embase porte-vé (3) montée sur cette embase croisée à rotation (3) selon un axe perpendiculaire au plan du marbre (0),
- une règle (2) fixée sur l'embase porte-vé (3) perpendiculaire au plan du marbre (0),
- un vernier porte-vé (15) coulissant sur la règle (2) pour procurer le mouvement (ZR),
- une embase (1) sur le vernier (15) et pouvant tourner d'un angle ( α ) autour d'un axe parallèle au marbre (0).

3. Dispositif selon les revendication 2, caractérisé en ce que chaque axe de déplacement (XR) (YR) (ZR) (α) (β) peut être positionné avec précision grâce à un dispositif de mesure composé d'une échelle fixée sur la partie fixe de l'axe et d'un vernier fixé sur la partie mobile de l'axe et se déplaçant en vis-à-vis de l'échelle fixe :
- les déplacements (XR) et XY) sont réglés par un vernier (20) en vis-à-vis d'une échelle (21),
- le déplacement (XZ) est réglé par un vernier
- le déplacement (β) est réglé par un vernier
- le déplacement (α) est réglé par un vernier

## Claims

1. A process for assembling the components of an internal combustion engine exhaust line which comprises assimilating the rectilinear tubular sections of said components to vectors in order to be able to position them precisely in space on V-shaped assembly supports (S), characterised in that the assembly supports are adjustable along three axes (XR,-YR, ZR) and around two axes (α , β) and that the co-ordinates of points of each component of the exhaust line which are defined in a vehicle reference frame' are processed by a specific software which defines the location of each support (S) on the graduated plate (O) and the adjustment values of each of the five axes (XR, YR, ZR, α, β) of each support (S).

2. Apparatus for carrying out the process according to claim 1. which comprises:
- a cross-ruled plate (O) which is graduated in accordance with the reference frame;
- different assembly supports (S) which are each forms by a base involving rectilinear orthogonal displacements in planes parallel to the plane of the plate (O), the base being formed by:
a) a sliding guide (6) which is fixed on the cross-ruled plate (O) and on which a first carriage (5) slides in a plane parallel to the plane of said cross-ruled plate, and
b) a second carriage (4) which slides on the first carriage (5) in a plane parallel to the plane of the cross-ruled plate and in a direction perpendicular to the direction of sliding covenant of said first carriage,
- a V-carrier base (3) counted on said crossed base for rotation (β) on an axis perpendicular to the plane of the plate (O),
- a bar (2) fixed on the V-carrier base (3) and perpendicular to the plane of the plate (O),
- a V-carrier vernier (15) sliding on the bar (2) for producing the movement (ZR), and
- a base (1) on the vernier (15) and being capable of turning through an angle (α) about an axis parallel to the plate (O).

3. Apparatus according to claim 2 characterised in that each axis of movement (XR), (YR), (ZR), (α), (β) may be positioned precisely by virtue of a measuring device comprising a scale fixed on the fixed part of the axis and a vernier fixed on the movable part of the axis and being displaced in relation to the first scale;
- the displacements (XR) and (XY) are regulated by a vernier (20) with respect to a scale (21),
- the displacement (XZ) is regulated by a vernier,
- the displacement (β) is regulated by a vernier,
- the displacement (α) is regulated by a vernier.

## Patentansprüche

1. Verfahren zum Zusammenbau der Einzelteile einer Auspuffanlage eines Verbrennungsmotors, bestehend aus einer Vektor-Ausrichtung der gradlinigen rohrförmigen Abschnitte der Einzelteile, um sie raumgenau auf V-förmigen Montagestützen (S) abzulegen, dadurch gekennzeichnet, daß die Montagestützen entlang dreier Achsen (XR, YR, ZR) und um zwei Achsen (α , β), einstellbar sind und daß die Ortskoordinaten eines jeden Bauteils der Auspuffanlage, die in einem "Musterwagen" festgelegt sind, von einem speziellen Schaltkreis verarbeitet werden, der die Anordnung einer jeden Stütze (S) auf einer mit einer Skala versehenen Richtplatte (O) festlegt, sowie die Stellwerte einer jeden der fünf Achsen (XR, YR, ZR, α , β) für jede Stütze (S).

2. Vorrichtung zur Durchführung des Verfahrens nach Anspruch 1 mit:
- einer gemäß dem Musterwagen mit einer würfelförmigen Skala versehenen Richtplatte (O)
- verschiedene Montagestützen (S) deren jede aus einer Grundplatte besteht, die gradlinige senkrecht aufeinander stehende Verschiebungen in Ebenen durchführen kann, die parallel zu der Ebene der Richtplatte (O) liegen und welche besteht aus:
a) einem auf der mit einer würfelförmigen Skala versehenen Richtplatte (O) befestigten Gleitstück (6) auf dem ein erster Wagen (5) in einer Ebene parallel zur Ebene der mit der würfelförmigen Skala versehenen Richtplatte gleitet und
b) einem zweiten Wagen (4) der auf dem ersten Wagen (5) in einer Ebene gleitet, die parallel zur Ebene der mit der würfelförmigen Skala versehenen Richtplatte ist und entlang einer Richtung, die senkrecht zur Gleitrichtung des ersten Wagens liegt
- einem Fußstück (3) für die V-förmige Halterung, das auf dem Grundteil derart angeordnet ist, daß es um eine Achse drehbar ist, die senkrecht zur Ebene der Richtplatte (O) verläuft.
- einer Latte (2), die am Fußstück (3) für die V-förmige Halterung und senkrecht zur Ebene der Richtplatte (O) angeordnet ist
- einer Feineinstellvorrichtung (15) für die V-förmige Halterung, die auf der Latte (2) zur Durchführung der Bewegung (ZR) gleiten kann und
- einem Halteteil (1) auf der Feineinstellvorrichtung (15) das um einen Winkel (α) um eine Achse parallel zur Richtplatte (O) verschwenkbar ist.

3. Vorrichtung nach Anspruch 2, dadurch gekennzeichnet, daß jede Verschiebeachse (XR, YR, ZR, α , β) präzise einstellbar ist mittels einer Meßanordnung, die aus einem am feststehenden Abschnitt der Achse befestigten Maßstab besteht und aus einer Feineinstellvorrichtung, die am beweglichen Abschnitt der Achse befestigt ist und die gegenüber dem feststehenden Maßstab verschiebbar ist, wobei:
- die Verschiebungen in Richtungen (XR und XY) von einer Feineinstellvorrichtung (20) bezüglich eines Maßstabs (21) geregelt werden
- die Verschiebung in Richtung (XZ) durch eine Feineinstellvorrichtung geregelt wird
- die Verschiebung (β) durch eine Feineinstellvorrichtung geregelt wird
- die Verschiebung (α) durch eine Feineinstellvorrichtung geregelt wird.
